# FASCICULE DE BREVET EUROPEEN

(11) **EP 2 062 725 B1**
(45) Date de publication et mention de la délivrance du brevet: **07.06.2017**
(21) Numéro de dépôt: 08291099.3
(22) Date de dépôt: 21.11.2008
(51) Int. Cl.: B30B 9/22, F16L 37/58

(54) **Pressoir pour matière telle que de la vendange**
Presse für Material wie beispielsweise geerntete Trauben
Press for material such as that from the grape harvest

(30) Priorité: 23.11.2007 FR 0759280
(43) Date de publication de la demande: 27.05.2009
(73) Titulaire: PERA-PELLENC SA, 34510 Florensac (FR)
(72) Inventeur: Pera, Xavier, 34200 Sete (FR); Pera, Jean, 34300 Agde (FR)
(74) Mandataire: Santarelli

(56) Documents cités:
- WO-A-2004/033192
- WO-A-2005/051642
- DE-A1-102004 023 761
- FR-A- 2 812 235
- FR-A- 2 873 617
- JP-A- 2 026 639
- NL-A- 7 700 253
- NL-A- 7 807 959
- US-A- 4 962 881
- US-A- 5 094 158

## Description

L'invention a trait aux pressoirs pour séparer les parties solide et liquide d'une matière telle que des fruits, en particulier de la vendange, selon la revendication 1. On connaît déjà, notamment par les demandes de brevets français 2 812 235 et 2 873 617, un tel pressoir qui comporte :
- une cage présentant une paroi latérale cylindrique et deux flasques fermant ladite cage respectivement à une extrémité et à l'autre extrémité de ladite paroi latérale ;
- des moyens de montage à rotation de ladite cage autour de son axe dans une position où celui-ci est disposé horizontalement, comportant un châssis ;
- des moyens pour commander sélectivement la rotation de ladite cage autour de son axe ;
- une membrane souple déformable disposée dans ladite cage, fixée de manière étanche à la paroi latérale de la cage suivant deux bords longitudinaux opposés et fixée de manière étanche aux flasques suivant deux bords transversaux respectifs chacun situé entre une extrémité d'un bord longitudinal et une extrémité de l'autre bord longitudinal de sorte que ladite membrane sépare le volume interne de ladite cage en une chambre de pressurage délimitée par ladite membrane, par une première moitié de ladite paroi latérale située entre lesdits deux bords longitudinaux opposés et par une première moitié de chacun desdits flasques située, par rapport aux bords transversaux respectifs, du côté de la première moitié de la paroi latérale, et en une chambre de commande délimitée par ladite membrane, par la seconde moitié de ladite paroi latérale et par la seconde moitié desdits flasques, ladite membrane souple ayant au repos à peu près la forme d'une moitié de la cage ;
- des moyens d'admission d'un agent de pression dans ladite chambre de commande et des moyens d'aspiration dudit agent de pression hors de ladite chambre de commande ;
- au moins une porte obturant ou démasquant une ouverture ménagée dans ladite première moitié de la paroi latérale de la cage ;
- des moyens de drainage équipant ladite première moitié de la paroi latérale de la cage ; et
- des moyens de récupération de ladite partie liquide de la matière quittant la chambre de pressurage par lesdits moyens de drainage.

Avant de remplir la chambre de pressurage en matière telle que de la vendange, on actionne les moyens d'aspiration de l'agent de pression hors de la chambre de commande, de sorte que le vide s'y produit et que la membrane se plaque contre la seconde moitié de la paroi latérale et des flasques de la cage.

Pour réaliser le pressurage, une fois le remplissage effectué, on actionne les moyens d'admission d'un agent de pression dans la chambre de commande, de sorte que la matière qui y est présente est appliquée contre les moyens de drainage et mise sous pression, ce dont il résulte que la partie liquide de cette matière s'écoule au travers des moyens de drainage. En général, on procède à plusieurs phases de mise sous pression de la matière telle que de la vendange, les phases de pressurage étant séparées par des phases d'émiettage dans lesquelles on fait tourner la cage autour de son axe pour disloquer le gâteau de matière qui se forme sous l'effet de la pression.

Pour vider la cage une fois le pressurage effectué, on ouvre la porte et on fait tourner la cage de sorte que la partie solide restant dans la chambre de pressurage s'évacue progressivement au travers de l'orifice démasqué par la porte.

Pour éviter d'endommager la membrane, le vide est fait dans la chambre de commande lors de la phase d'émiettage et lors de la phase de vidage.

L'invention vise à accroître les possibilités d'utilisation d'un tel pressoir.

Le pressoir selon l'invention se caractérise en ce que les moyens de récupération de la partie liquide de la matière comportent :
- sur la cage, au moins un dispositif de soutirage, externe, ainsi qu'un organe de connexion au travers duquel débouche l'orifice de sortie du dispositif de soutirage ; et
- sur ledit châssis, un dispositif de prise de liquide comportant un organe tubulaire télescopique admettant une position rétractée où ledit organe télescopique ne fait pas obstacle à la rotation de la cage et une position déployée où ledit organe télescopique est adapté, quand la cage est dans une position angulaire prédéterminée de pressurage, à venir contre ledit organe de connexion en appui étanche autour de l'orifice de sortie du dispositif de soutirage ;
ledit organe de connexion étant une platine saillant radialement de la paroi latérale tandis que ledit organe télescopique comporte un joint annulaire d'étanchéité par lequel ledit organe télescopique est adapté à venir en contact contre ladite platine autour dudit orifice de sortie.

Ainsi, dans la position déployée, l'organe tubulaire télescopique est branché sur le dispositif de soutirage et peut guider le liquide s'écoulant de celui-ci vers une cuve de réception de la partie liquide.

Le pressoir selon l'invention offre l'avantage de permettre, de façon simple, commode et économique, de récupérer la partie liquide sortant du pressoir sans que cette partie liquide ne soit mise en contact avec l'air, ce qui est particulièrement utile lorsque cette partie liquide est sensible à l'oxydation, par exemple lorsque la matière est de la vendange à vinifier en blanc.

Si on le désire, le pressoir selon l'invention peut être utilisé de façon conventionnelle avec une matière dont la partie liquide ne craint pas le contact avec l'air, par exemple de la vendange à vinifier en rouge, la partie liquide étant alors classiquement récupérée dans un bac disposé au sol qui recueille la partie liquide tombant par gravité depuis l'orifice de sortie du ou des dispositifs de soutirage.

On observera que, vu en particulier l'absence de joint tournant, il est relativement simple de transformer un pressoir conventionnel déjà existant en un pressoir selon l'invention, en rajoutant un organe de connexion au dispositif de soutirage et en rajoutant le dispositif de prise de liquide.

Selon des caractéristiques préférées pour des raisons de simplicité, de commodité et d'économie, tant à la réalisation qu'à l'utilisation :
- ledit dispositif de prise de liquide comporte une douille de guidage tandis que ledit organe tubulaire télescopique est un coulisseau engagé dans ladite douille vis-à-vis de laquelle il est mobile à coulissement, le dispositif de prise de liquide comportant un vérin pour déplacer ledit coulisseau entre ladite position rétractée et ladite position déployée ;
- ledit coulisseau comporte une portion tubulaire droite engagée dans ladite douille et munie à une extrémité d'une tête par laquelle ledit coulisseau est adapté à venir en appui contre ledit organe de connexion ;
- ladite tête comporte une bague reliée à ladite portion tubulaire droite et un joint annulaire d'étanchéité porté par ladite bague du côté opposé à ladite portion tubulaire ;
- ledit dispositif de prise de liquide comporte un soufflet disposé entre ladite douille de guidage et ladite tête ;
- ledit coulisseau comporte, en outre de ladite portion tubulaire droite, dite première portion tubulaire droite, une seconde portion tubulaire droite orientée transversalement à la première portion tubulaire et s'étendant de cette dernière à un raccord pour une conduite souple ;
- ledit dispositif de soutirage comporte une conduite en communication avec lesdits moyens de drainage et une vanne disposée entre ladite conduite et ledit orifice de sortie ;
- lesdits moyens de drainage comportent une pluralité de gouttières perforées et des moyens de liaison entre lesdites gouttières perforées, ledit dispositif de soutirage étant en communication avec un espace délimité par ladite paroi latérale et par la gouttière qui est la plus basse dans ladite position angulaire prédéterminée de pressurage ;
- le pressoir comporte une pluralité de dits dispositifs de soutirage ;
- lesdits moyens de récupération comportent en outre un bac disposé au sol à l'aplomb dudit orifice de sortie ; et/ou
- le pressoir comporte un ensemble d'admission d'un gaz inerte dans ladite chambre de pressurage, ledit ensemble d'admission étant distinct dudit dispositif de soutirage,

On notera que l'on connaissait déjà par le demande de brevet allemand DE 10 2004 023 761 un pressoir pour une matière contenant un fluide, en particulier de la vendange, comportant une cage fermée dont l'espace intérieur est subdivisé par au moins une membrane en une chambre d'agent de pression soumise à un agent de pression et une chambre de pressurage recevant la matière. Dans ce pressoir, la chambre de pressurage est remplie d'un gaz à composition bien définie, en particulier un gaz inerte, avant le pressurage de la matière contenant un fluide. Dans ce pressoir, l'alimentation en gaz se fait par une conduite commune de collecte de jus connectée aux espaces intérieurs des éléments de drainage. Une tubulure d'alimentation est prévue pour l'alimentation en gaz et pour la récupération du liquide issu du pressurage de la matière. Aucune indication n'est donnée sur l'agencement structurel de la conduite de collecte, dont on ne sait même pas où se trouve l'orifice de sortie. De même aucun détail d'agencement structurel n'est donné sur la tubulure d'alimentation.

L'exposé de l'invention sera maintenant poursuivi par la description d'un exemple préféré de réalisation, donnée ci-après titre illustratif et non limitatif, en référence aux dessins annexés. Sur ceux-ci :
- la figure 1 est une vue schématique en élévation-coupe d'un pressoir conforme à l'invention, la membrane étant en position de repos, cette vue étant prise comme indiquée en I-I sur la figure 2 ;
- la figure 2 est une vue schématique en élévation-coupe prise dans la cage du pressoir comme indiqué en II-II sur la figure 1 ;
- la figure 3 est, en agrandissement, une vue semblable à la partie de la figure 1 que l'on voit à gauche, la cage étant dans une position angulaire différente, dans laquelle s'effectue le pressurage de la matière ; et
- la figure 4 est une vue semblable à la figure 3, mais où le dispositif de prise de liquide est en position déployée afin de recevoir le jus s'écoulant de la cage.

Le pressoir 1 illustré sur les dessins comporte une cage 2 montée à rotation autour de son axe 3 sur des potelets 4 reposant sur le sol.

Sous la cage 2 et du côté que l'on voit à gauche sur la figure 1, est disposé un bac 5 de récupération de la partie liquide de la matière traitée, en l'occurrence de récupération du jus de raisin lorsque cette matière est de la vendange. Il est également prévu, pour le cas où l'on souhaite éviter le contact à l'air du liquide, notamment s'il s'agit de jus de raisin à vinifier en blanc, un dispositif 40 de prise de liquide.

La cage 2 présente une paroi latérale cylindrique 6 et deux flasques 7 fermant la cage 2 respectivement à une extrémité et à l'autre extrémité de la paroi latérale 6.

A l'intérieur de la cage 2, est disposée une membrane souple déformable 8 (non représentée sur les figures 3 et 4), fixée de manière étanche, d'une part à la paroi latérale 6 suivant deux bords longitudinaux opposés 9 et, d'autre part, aux flasques 7 suivant deux bords transversaux respectifs 10 chacun situé entre une extrémité d'un bord 9 et une extrémité de l'autre bord 9, la membrane 8 ayant au repos (figures 1 et 2) à peu près la forme d'une moitié de la cage 2.

Le volume interne de cette dernière est subdivisé par la membrane 8 en une chambre de pressurage 11 et une chambre de commande 12.

La chambre de pressurage 11 est délimitée par la membrane 8, par la moitié de la paroi latérale 6, située entre les bords longitudinaux 9, que l'on voit en haut sur les figures 1 et 2 ainsi que par la moitié de chacun des flasques 7 que l'on voit au-dessus des bords transversaux 10 sur les figures 1 et 2.

La chambre de commande 12 est quant à elle délimitée par la membrane 8 et par l'autre moitié de la paroi latérale 6 et des flasques 7.

Pour permettre le montage à rotation de la cage 2 sur les potelets 4, la cage 2 comporte, au centre de chacun des flasques 7, respectivement un tourillon 13 coopérant avec un palier 14 porté par les potelets 4 que l'on voit à gauche sur la figure 1 et un tourillon 15 coopérant avec un palier 16 porté par les potelets 4 que l'on y voit à droite.

Dans l'exemple illustré, le tourillon 13 sert de tubulure à la chambre de commande 12 avec laquelle il est en communication.

La tubulure 13 permet soit l'aspiration de l'air qui est contenu dans la chambre 12, soit l'admission dans cette chambre d'air comprimé, le raccordement et les canalisations connectés à la tubulure 13 ainsi que le compresseur et la pompe à vide permettant l'admission et l'aspiration d'air comprimé, étant symbolisés sur la figure 1 par les flèches 17 et 18, respectivement.

De même que le tourillon 13 sert de tubulure à la chambre de commande 12, le tourillon 15 sert de tubulure à la chambre de pressurage 11, avec laquelle il est en communication. A l'opposé de la cuve 2, la tubulure 15 se prolonge par un ensemble 30 comportant une vanne pneumatique 31 et un raccord 32 pour une conduite de liaison à une source de gaz inerte, la vanne 30 servant à ouvrir ou fermer le passage entre le raccord 31 et la tubulure 15.

Pour permettre l'introduction de la matière à pressurer dans la chambre 11 et, après pressurage, l'évacuation de la partie solide de cette matière, la paroi latérale 6 est pourvue de deux ouvertures chacune obturable par une porte 19.

Pour permettre la séparation entre les parties solide et liquide de la matière introduite dans la chambre de pressurage 11, la paroi latérale 6 est équipée de gouttières perforées 20, ici au nombre de sept, qui permettent le drainage de cette matière ainsi qu'expliqué ultérieurement.

Alors que chacune des gouttières 20 est perforée, chaque portion de la paroi 6 située au droit d'une gouttière 20 est pleine.

Pour chaque espace délimité par la paroi 6 et par une gouttière 20, l'évacuation du liquide hors de la cage 2 s'effectue par un dispositif de soutirage 33 disposé à l'extérieur de la paroi latérale 6 à l'extrémité de la cage 2 que l'on voit à gauche sur les figures 1, 3 et 4. Chaque dispositif 33 comporte une conduite 34 en communication avec l'espace délimité par la paroi 6 et une gouttière 20, l'extrémité distale de la conduite 34 formant un raccord 35 sur lequel est monté une vanne pneumatique 36 dont l'extrémité opposée au raccord 35 forme l'orifice 37 de sortie du dispositif de soutirage 33.

Entre les différentes gouttières perforées 20 sont prévus des conduits 38 (figure 2) qui les relient deux à deux de sorte que le liquide recueilli par l'une des gouttières 20 peut rejoindre les autres gouttières 20 et être évacué par n'importe lequel des dispositifs de soutirage 33, en particulier par celui associé à la gouttière perforée 20 qui est centrale, c'est-à-dire la gouttière 20 de part et d'autre de laquelle il existe ici trois autres gouttières 20.

Le dispositif de soutirage 33 de la gouttière centrale 20 est associé à une platine 39 saillant radialement du côté externe de la paroi 6, l'orifice de sortie 37 de dispositif 33 débouchant au travers de la platine 39.

Ainsi qu'expliqué ultérieurement, la platine 39 sert d'organe de connexion au dispositif de prise de liquide 40.

Chacun des dispositifs de soutirage 33, et plus précisément l'orifice de sortie 37 de chaque dispositif 33, est à l'aplomb du bac 5 de sorte que le liquide s'écoulant de l'orifice 37 est recueilli dans le bac 5, lequel est muni en partie basse d'une bonde 41 à laquelle est connectée une conduite de liaison à une cuve de réception du liquide.

Pour éviter les projections lors de l'écoulement du liquide, des parois de protection 42 et 43 portées par le châssis dont font partie les potelets 4 sont prévues de part et d'autre du bac.

Pour entraîner à rotation la cage 2, le pressoir 1 comporte, comme on le voit sur les figures 1, 3 et 4, un moteur électrique 21 porté par les potelets 4 que l'on voit à gauche, l'arbre rotatif du moteur 21 étant équipé d'un pignon 22 qui s'engraine avec un pignon intermédiaire 23, lequel s'engraine également avec une roue dentée 24 montée sur le flasque 7 de la cage 2 que l'on voit à gauche sur les figures 1, 3 et 4, la roue 24 étant centrée, comme la cage 2, sur l'axe 3.

Avant d'introduire la matière telle que de la vendange dans la chambre 11, on place la cage 2 dans une position où les portes 19 sont au sommet de la cage 2, on ouvre les portes 19 et on actionne les moyens d'aspiration 18 afin de produire le vide dans la chambre de commande 12, ce dont il résulte que la membrane 8 vient se plaquer sur la paroi latérale 6 et sur les flasques 7.

La matière telle que de la vendange est alors introduite par les ouvertures démasquées par les portes 19, cette matière, vu l'emplacement des ouvertures, se répartissant par elle-même de façon relativement régulière dans la chambre de pressurage 11.

Une fois le remplissage effectué, on ferme les portes 19 et on fait passer la cage 2 de la position de remplissage où les portes 19 sont au sommet de la cage 2 à la position de pressurage illustrée sur les figures 3 et 4, ce déplacement angulaire de la cage 2 étant de l'ordre d'un quart de tour (90°).

Dans la position de pressurage, la gouttière 20 qui est centrale, c'est-à-dire la gouttière de part et d'autre de laquelle se trouvent ici trois autres gouttières 20, est dans la position la plus basse de la cage 20.

Lorsque le contact de la partie liquide de la matière à traiter avec l'atmosphère ne présente pas d'inconvénient particulier, par exemple lorsqu'il s'agit de vendange à vinifier en rouge, la vanne de chacun des dispositifs de soutirage 33 est ouverte dans la position de pressurage de sorte que le liquide peut s'écouler de chacun des orifices 37 et être recueilli dans le bac 5.

Lorsqu'au contraire l'on souhaite éviter le contact du liquide avec l'atmosphère, les dispositifs de soutirage 33 restent fermés à l'exception du dispositif de soutirage associé à la gouttière 20 qui est dans la position la plus basse, ici la gouttière centrale. La présence des conduits 38 reliant les gouttières 20 permet à l'ensemble du liquide de s'écouler par ce seul dispositif de soutirage situé au point le plus bas de la cage 2. Le liquide s'écoulant n'est alors pas recueilli dans le bac 5 mais avec le dispositif 40, ainsi qu'illustré sur la figure 4 et expliqué ultérieurement.

Pour forcer l'extraction de la partie liquide (pressurage), par exemple après avoir laissé le liquide s'écouler naturellement (égouttage), on actionne les moyens 17 d'admission d'air comprimé dans la chambre de commande 12.

La membrane 8 s'applique alors contre la matière introduite dans la chambre 11.

Sous l'effet de cette pression et sous l'effet de la gravité, la partie liquide de la matière s'écoule au travers des perforations des gouttières 20 et rejoint soit le bac de récupération 5 au travers des différents dispositifs de soutirage 33 lorsqu'ils sont tous ouverts, soit le dispositif de prise de liquide 40 au travers du seul le dispositif 33 situé dans la position la plus basse, ainsi qu'illustré sur la figure 4 et expliqué ultérieurement.

Une fois que le liquide cesse de s'écouler, on actionne les moyens d'aspiration 18 jusqu'à ce que la membrane 8 soit à nouveau plaquée contre la paroi latérale 6 et contre les flasques 7. Le cas échéant, si le dispositif 40 de prise de liquide est utilisé, on amène son coulisseau tubulaire 46 en position rétractée.

On fait ensuite tourner la cage 2 pendant un certain temps afin de réaliser un émiettage, c'est-à-dire une dislocation du gâteau de matière qui s'était formé sous l'effet de la pression.

On réalise ensuite un certain nombre de phases de pressurage et d'émiettage puis, lorsqu'on considère que toute la partie liquide de la matière a été extraite, l'on ouvre les portes 19 et l'on fait tourner la cage 2, avec bien entendu la membrane 8 plaquée contre la paroi latérale 6 et les flasques 7, de sorte que la partie solide la matière qui est restée dans la chambre 11 s'évacue progressivement au travers des ouvertures démasquées par les portes 19.

Comme on le voit plus particulièrement sur les figures 3 et 4, le dispositif de prise de liquide 40 comporte une douille de guidage 45 orientée horizontalement et fixée sur la paroi de protection 42, un coulisseau tubulaire 46 engagé dans la douille 45, un vérin pneumatique 47 dont le corps 48 est fixé aux potelets 4 qui portent le moteur 21 et dont la tige 49 est fixée au coulisseau 46, une conduite rigide 50 portée par les mêmes potelets 4, dont une extrémité, située du côté de la cage 2, est reliée au coulisseau tubulaire 46 par une conduite souple 51 tandis que l'autre extrémité de la conduite rigide 50, située du côté opposé à la cage 2, présente un raccord 52 pour une conduite de liaison à une cuve de réception du liquide.

Le coulisseau 46 comporte deux portions tubulaires droites disposées transversalement l'une par rapport à l'autre, respectivement une portion 53 relativement longue, par laquelle le coulisseau est engagé dans la douille 45, et une portion 54 relativement courte, s'étendant de la portion 53 à un raccord sur lequel est fixé la conduite souple 51. L'extrémité de la portion 53 située du côté de la cage 2 (extrémité que l'on voit à droite sur les figures 1, 3 et 4) est munie d'une bague 55 portant, du côté opposé à la portion 53, un joint annulaire d'étanchéité 56.

Un soufflet 57 est disposé entre la douille 45 et la bague 55.

La tige 49 du vérin 47 est reliée au coulisseau 46 à l'opposé de la bague 55.

Le coulisseau 46 est mobile entre la position rétractée illustrée sur les figures 1 et 3 et la position déployée illustrée sur la figure 4, le coulisseau 46 étant entraîné entre ces deux positions par le vérin 47 dont la tige sort du corps 48 pour passer de la position rétractée à la position déployée, alors que la tige 49 rentre dans le corps 48 pour passer de la position déployée à la position rétractée.

Ainsi qu'on le voit sur les figures 1 et 3, dans la position rétractée, le coulisseau 46, et plus précisément la tête formée par la bague 55 et le joint 56, est à l'écart des dispositifs de soutirage 33 de sorte que le dispositif 40 ne fait pas obstacle à la rotation de la cage 2.

La position rétractée du coulisseau 46 est définie par la venue en contact de la bague 55 sur l'extrémité distale de la douille 45, la bague 55 formant ainsi une butée de fin de course.

Le coulisseau 46 est prévu pour être mis en position déployée après que la cage 2 a été mise dans la position angulaire de pressurage, la platine 39 se trouvant alors dans la position la plus basse de la cage 2 et en regard du coulisseau 46, et plus précisément de la tête formée par la bague 55 et le joint 56, l'orifice 37 étant centré par rapport à cette tête et à la portion droite 53.

Ainsi qu'on le voit sur la figure 4, dans la position déployée, le coulisseau 46 vient en contact par le joint 56 contre la platine 39 autour de l'orifice de sortie 37.

Il est alors possible d'ouvrir la vanne 36 du dispositif de soutirage auquel est associé la platine 39, le dispositif 40 guidant alors le liquide s'écoulant de l'orifice 37 jusqu'au raccord 52.

Une fois que le liquide cesse de s'écouler, on ferme la vanne du dispositif de soutirage 33 associé à la platine 39, on actionne le vérin 47 pour faire passer le dispositif 40 dans la position rétractée, on actionne les moyens d'aspiration 18 jusqu'à ce que la membrane 8 soit plaquée contre la paroi latérale 6 et contre les flasques 7 et l'on peut alors faire tourner la cage 2 afin de réaliser un émiettage.

Lorsque la partie liquide de la matière à traiter craint le contact avec l'air, l'ensemble 30 permet d'injecter un gaz inerte à l'intérieur de la cage 2, ce gaz pénétrant par le raccord 32 et rejoignant la cage 2 grâce à l'ouverture de la vanne 31. Une telle injection de gaz peut s'effectuer avant et/ou après le remplissage de la cage 2 avec la matière à traiter, voire pendant les phases d'émiettage.

Les différents organes d'actionnement du pressoir 1, en particulier le moteur 21, la vanne 31, les vannes 36 et le vérin 47 sont reliés à une unité de commande programmable qui en contrôle le fonctionnement selon des séquences prédéterminées qui facilitent la tâche de l'utilisateur et permettent au pressoir 1 de fonctionner en toute sécurité. En particulier, cette unité de commande interdit l'actionnement du moteur 21 lorsque le dispositif de prise de jus 40 est en position déployée.

On voit que le pressoir 1 peut aussi bien être utilisé avec une matière dont la partie liquide craint le contact avec l'air, qui peut en provoquer l'oxydation, par exemple lorsque la matière est de la vendange à vinifier en blanc, qu'avec une matière qui ne craint pas d'être mise en contact avec l'air, par exemple de la vendange à vinifier en rouge.

Dans ce dernier cas, le dispositif de prise de liquide 40 n'est pas utilisé (il reste en position rétractée) et, dans les phases de pressurage, on ouvre l'ensemble des dispositifs de soutirage 33, le liquide étant recueilli dans le bac 5.

Dans une variante non représentée, afin d'accélérer l'écoulement de la partie liquide lorsque celle-ci doit être protégée de l'air ambiant, il est prévu plusieurs dispositifs de prise de jus 40, par exemple au nombre de trois.

Dans une autre variante non illustrée, intéressante dans le cas où la vitesse d'écoulement de la partie liquide ne présente pas d'importance particulière, certains dispositifs de soutirage 33 sont supprimés, voire tous à l'exception bien entendu de celui associé à la platine 39.

Dans d'autres variantes non illustrées, la platine 39 est remplacée par un organe de connexion agencé différemment, par exemple avec une coopération à baïonnette plutôt qu'à simple appui ; et/ou l'organe tubulaire télescopique est différent du coulisseau 46, avec par exemple une forme en T plutôt qu'en L.

Dans d'autres variantes non illustrées, les vannes 31 et 36 et le vérin 47 sont de type différent, par exemple électrique au lieu d'être pneumatique ; le nombre de gouttières perforées 20 est différent de sept, par exemple cinq ; les conduits de liaison entre les gouttières telles que 38 sont externes à la cage plutôt qu'interne à celle-ci ; et/ou l'agent de pression utilisé est différent de l'air comprimé, par exemple de l'eau.

De nombreuses autres variantes sont possibles en fonction des circonstances, et l'on rappelle à cet égard que l'invention ne se limite pas aux exemples décrits et représentés.

## Revendications

1. Pressoir pour séparer les parties solide et liquide d'une matière telle que de la vendange, comportant :
- une cage (2) présentant une paroi latérale cylindrique (6) et deux flasques (7) fermant ladite cage respectivement à une extrémité et à l'autre extrémité de ladite paroi latérale (6) ;
- des moyens (4, 13-16) de montage à rotation de ladite cage (2) autour de son axe (3) dans une position où celui-ci est disposé horizontalement, comportant un châssis (4, 14, 16) ;
- des moyens (21-24) pour commander sélectivement la rotation de ladite cage (2) autour de son axe (3) ;
- une membrane souple déformable (8) disposée dans ladite cage, fixée de manière étanche à la paroi latérale (6) de la cage suivant deux bords longitudinaux opposés (9) et fixée de manière étanche aux flasques (7) suivant deux bords transversaux respectifs (10) chacun situé entre une extrémité d'un bord longitudinal (9) et une extrémité de l'autre bord longitudinal (9) de sorte que ladite membrane (8) sépare le volume interne de ladite cage (2) en une chambre de pressurage (11) délimitée par ladite membrane (8), par une première moitié de ladite paroi latérale (6) située entre lesdits deux bords longitudinaux opposés (9) et par une première moitié de chacun desdits flasques (7) située, par rapport aux bords transversaux respectifs (10), du côté de la première moitié de la paroi latérale (6), et en une chambre de commande (12) délimitée par ladite membrane (8), par la seconde moitié de ladite paroi latérale (6) et par la seconde moitié desdits flasques (7), ladite membrane souple (8) ayant au repos à peu près la forme d'une moitié de la cage (2) ;
- des moyens d'admission (13, 17) d'un agent de pression dans ladite chambre de commande (12) et des moyens (13, 18) d'aspiration dudit agent de pression hors de ladite chambre de commande (12) ;
- au moins une porte (19) obturant ou démasquant une ouverture ménagée dans ladite première moitié de la paroi latérale (6) de la cage (2) ;
- des moyens de drainage (20) équipant ladite première moitié de la paroi latérale (6) de la cage (2) : et
- des moyens de récupération de ladite partie liquide de la matière quittant la chambre de pressurage (11) par lesdits moyens de drainage (20) ;
**caractérisé en ce que** lesdits moyens de récupération comportent :
- sur la cage (2), au moins un dispositif de soutirage (33), externe, ainsi qu'un organe de connexion (39) au travers duquel débouche l'orifice de sortie (37) du dispositif de soutirage (33) ; et
- sur ledit châssis (4, 14, 16, 42, 43), un dispositif de prise de liquide (40) comportant un organe tubulaire télescopique (46) admettant une position rétractée où ledit organe télescopique (46) ne fait pas obstacle à la rotation de la cage (2) et une position déployée où ledit organe télescopique (46) est adapté, quand la cage (2) est dans une position angulaire prédéterminée de pressurage, à venir contre ledit organe de connexion (39) en appui étanche autour de l'orifice de sortie (37) du dispositif de soutirage (33) ;
ledit organe de connexion étant une platine (39) saillant radialement de la paroi latérale (6) tandis que ledit organe télescopique (46) comporte un Joint annulaire d'étanchéité (56) par lequel ledit organe télescopique (46) est adapté à venir en contact contre ladite platine (39) autour dudit orifice de sortie (37).

2. Pressoir selon la revendication 1, **caractérisé en ce que** ledit dispositif de prise de liquide (40) comporte une douille de guidage (45) tandis que ledit organe tubulaire télescopique est un coulisseau (46) engagé dans ladite douille (45) vis-à-vis de laquelle il est mobile à coulissement, le dispositif de prise de liquide (40) comportant un vérin (47) pour déplacer ledit coulisseau (46) entre ladite position rétractée et ladite position déployée.

3. Pressoir selon la revendication 2, **caractérisé en ce que** ledit coulisseau (46) comporte une portion tubulaire droite (53) engagée dans ladite douille (45) et munie à une extrémité d'une tête (55, 56) par laquelle ledit coulisseau est adapté à venir en appui contre ledit organe de connexion (39).

4. Pressoir selon la revendication 3, **caractérisé en ce que** ladite tête comporte une bague (55) reliée à ladite portion tubulaire droite (53) et un joint annulaire d'étanchéité (56) porté par ladite bague (55) du côté opposé à ladite portion tubulaire (53).

5. Pressoir selon l'une quelconque des revendications 3 ou 4, **caractérisé en ce que** ledit dispositif de prise de liquide (40) comporte une soufflet (57) disposé entre ladite douille de guidage (45) et ladite tête (55, 56).

6. Pressoir selon l'une quelconque des revendications 3 à 5, **caractérisé en ce que** ledit coulisseau (46) comporte, en outre de ladite portion tubulaire droite (53), dite première portion tubulaire droite, une seconde portion tubulaire droite (54) orientée transversalement à la première portion tubulaire (53) et s'étendant de cette dernière à un raccord pour une conduite souple (51).

7. Pressoir selon l'une quelconque des revendications 1 à 6. **caractérisé en ce que** ledit dispositif de soutirage (33) comporte une conduite (34) en communication avec lesdits moyens de drainage (20) et une vanne (36) disposée entre ladite conduite (34) et ledit orifice de sortie (37).

8. Pressoir selon l'une quelconque des revendications 1 à 7. **caractérisé en ce que** lesdits moyens de drainage comportent une pluralité de gouttières perforées (20) et des moyens de liaison (38) entre lesdites gouttières perforées (20), ledit dispositif de soutirage étant en communication avec un espace délimité par ladite paroi latérale (6) et par la gouttière (20) qui est la plus basse dans ladite position angulaire prédéterminée de pressurage.

9. Pressoir selon la revendication 8, **caractérisé en ce qu'**il comporte une pluralité de dits dispositifs de soutirage (33).

10. Pressoir selon l'une quelconque des revendications 1 à 9, **caractérisé en ce que** lesdits moyens de récupération comportent en outre un bac (6) disposé au sol à l'aplomb dudit orifice de sortie (37).

11. Pressoir selon quelconque des revendications 1 à 10, **caractérisé en ce qu'**il comporte un ensemble (30) d'admission d'un gaz Inerte dans ladite chambre de pressurage (11), ledit ensemble d'admission (30) étant distinct dudit dispositif de soutirage (33).

12. Pressoir selon la revendication 11, **caractérisé en ce que** ledit ensemble d'admission (30) prolonge une tubulure (15) en communication avec ladite chambre de pressurage (11), ladite tubulure (15) formant un tourillon de montage à rotation de ladite cage (2) sur ledit châssis (4, 14, 16).

13. Pressoir selon la revendication 12, **caractérisé en ce que** ledit ensemble d'admission (30) comporte une vanne (31) et un raccord (32) pour une conduite de liaison à une source de gaz inerte, ladite vanne (30) servant à ouvrir ou fermer le passage entre ledit raccord (31) et ladite tubulure (15).

## Patentansprüche

1. Presse, um feste und flüssige Bestandteile eines Materials wie etwa der Weinernte zu trennen, Folgendes aufweisend:
- einen Käfig (2), der eine zylindrische Seitenwand (6) und zwei den Käfig an einem Ende bzw. am anderen Ende der Seitenwand (6) schließende Flansche (7) aufweist;
- Einrichtungen (4, 13 - 16) zur drehbaren Lagerung des Käfigs (2) um seine Achse (3) in einer Position, in der dieser horizontal angeordnet ist, mit einem Gestell (4, 14, 16);
- Einrichtungen (21 - 24) zum selektiven Steuern der Drehung des Käfigs (2) um seine Achse (3);
- eine im Käfig angeordnete, verformbare, nachgiebige Membran (8), die auf dichte Weise an der Seitenwand (6) des Käfigs, zwei entgegengesetzten Längsrändern (9) folgend befestigt ist, und auf dichte Weise an den Flanschen (7), zwei jeweiligen Querrändern (10) folgend befestigt ist, wovon sich jeder zwischen einem Ende eines Längsrands (9) und einem Ende des anderen Längsrands (9) befindet, so dass die Membran (8) des Innenvolumen des Käfigs (2) in eine Druckbeaufschlagungskammer (11), die durch die Membran (8) durch eine erste Hälfte der Seitenwand (6), die sich zwischen den zwei entgegengesetzten Längsrändern (9) befindet, und durch eine erste Hälfte jedes der Flansche (7), die sich in Bezug auf die jeweiligen Querränder (10) auf der Seite der ersten Hälfte der Seitenwand (6) befindet, abgegrenzt ist, und in eine Steuerkammer (12) trennt, die durch die Membran (8) durch die zweite Hälfte der Seitenwand (6) und die zweite Hälfte der Flansche (7) abgegrenzt ist, wobei die nachgiebige Membran (8) im Ruhezustand ungefähr die Form einer Hälfte des Käfigs (2) hat;
- Einlasseinrichtungen (13, 17) für ein Druckmittel in die Steuerkammer (12) und Ansaugeinrichtungen (13, 18) für das Druckmittel außerhalb der Steuerkammer (12);
- mindestens eine Türe (19), die eine Öffnung verschließt oder freilegt, die in der ersten Hälfte der Seitenwand (6) des Käfigs (2) ausgebildet ist;
- Ausleiteinrichtungen (20), mit denen die erste Hälfte der Seitenwand (6) des Käfigs (2) ausgestattet ist; und
- Auffangeinrichtungen für den flüssigen Bestandteil des Materials, der die Druckbeaufschlagungskammer (11) durch die Ausleiteinrichtungen (20) verlässt;
**dadurch gekennzeichnet, dass** die Auffangeinrichtungen aufweisen:
- am Käfig (2), mindestens eine außenliegende Abzugvorrichtung (33) sowie ein Anschlusselement (39), durch welches die Austrittsöffnung (37) der Abzugvorrichtung (33) mündet; und
- am Gestell (4, 14, 16, 42, 43), eine Flüssigkeitsaufnahmevorrichtung (40) mit einem rohrförmigen Teleskopelement (46), das eine eingefahrene Position, in der das Teleskopelement (46) kein Hindernis für die Drehung des Käfigs (2) darstellt, und eine ausgefahrene Position annimmt, in der das Teleskopelement (46) dazu angepasst ist, wenn sich der Käfig (2) in einer vorbestimmten Winkelposition der Druckbeaufschlagung befindet, am Anschlusselement (39) in dichte Anlage um die Austrittsöffnung (37) der Abzugvorrichtung (33) zu gelangen;
wobei das Anschlusselement eine Platte (39) ist, die radial von der Seitenwand (6) vorsteht, während das Teleskopelement (46) einen Dichtungsring (56) hat, mittels dem das Teleskopelement (46) dazu angepasst ist, in Kontakt an der Platte (39) um die Austrittsöffnung (37) herum zu gelangen.

2. Presse nach Anspruch 1, **dadurch gekennzeichnet, dass** die Flüssigkeitsaufnahmevorrichtung (40) eine Führungshülse (45) hat, während das rohrförmige Teleskopelement ein Schieber (46) ist, der in der Hülse (45) in Eingriff ist, gegenüber welcher er gleitbeweglich ist, wobei die Flüssigkeitsaufnahmevorrichtung (40) einen Stellantrieb (47) hat, um den Schieber (46) zwischen der eingefahrenen Position und der ausgefahrenen Position zu verlagern.

3. Presse nach Anspruch 2, **dadurch gekennzeichnet, dass** der Schieber (46) einen geraden rohrförmigen Abschnitt (53) hat, der in der Hülse (45) in Eingriff und an einem Ende mit einem Kopf (55, 56) versehen ist, mit dem der Schieber dazu angepasst ist, in Anlage an das Anschlusselement (39) zu gelangen.

4. Presse nach Anspruch 3, **dadurch gekennzeichnet, dass** der Kopf einen Ring (55), der mit dem geraden rohrförmigen Abschnitt (53) verbunden ist, und einen Dichtungsring (56) hat, der vom Ring (55) auf der dem rohrförmigen Abschnitt (53) entgegengesetzten Seite getragen ist.

5. Presse nach einem der Ansprüche 3 oder 4, **dadurch gekennzeichnet, dass** die Flüssigkeitsaufnahmevorrichtung (40) einen Balg (57) hat, der zwischen der Führungshülse (45) und dem Kopf (55, 56) angeordnet ist.

6. Presse nach einem der Ansprüche 3 bis 5, **dadurch gekennzeichnet, dass** der Schieber (46) außer dem geraden rohrförmigen Abschnitt (53), sprich einem ersten geraden rohrförmigen Abschnitt, einen zweiten geraden rohrförmigen Abschnitt (54) hat, der quer zum ersten rohrförmigen Abschnitt (53) ausgerichtet ist und sich von diesem Letztgenannten zu einem Anschlussstutzen für eine flexible Leitung (51) erstreckt.

7. Presse nach einem der Ansprüche 1 bis 6, **dadurch gekennzeichnet, dass** die Abzugvorrichtung (33) eine Leitung (34), die mit den Ausleiteinrichtungen (20) in Verbindung steht, und ein Ventil (36) hat, das zwischen der Leitung (34) und der Austrittsöffnung (37) angeordnet ist.

8. Presse nach einem der Ansprüche 1 bis 7, **dadurch gekennzeichnet, dass** die Ausleiteinrichtungen mehrere gelochte Rinnen (20) und Verbindungseinrichtungen (38) zwischen den gelochten Rinnen (20) haben, wobei die Abzugvorrichtung mit einem Raum in Verbindung steht, der durch die Seitenwand (6) und durch die Rinne (20) begrenzt ist, die in der zur Druckbeaufschlagung vorbestimmten Winkelposition am tiefsten liegt.

9. Presse nach Anspruch 8, **dadurch gekennzeichnet, dass** sie mehrere der erwähnten Abzugvorrichtungen (33) hat.

10. Presse nach einem der Ansprüche 1 bis 9, **dadurch gekennzeichnet, dass** die Auffangeinrichtungen darüber hinaus ein Becken (5) haben, das am Boden in der Lotrechten der Austrittsöffnung (37) angeordnet ist.

11. Presse nach einem der Ansprüche 1 bis 10, **dadurch gekennzeichnet, dass** sie eine Einheit (30) zum Einlass eines Inertgases in die Druckbeaufschlagungskammer (11) hat, wobei die Einlasseinheit (30) separat von der Abzugvorrichtung (33) ist.

12. Presse nach Anspruch 11, **dadurch gekennzeichnet, dass** die Einlasseinheit (30) eine mit der Druckbeaufschlagungskammer (11) in Verbindung stehende Leitung (15) verlängert, wobei die Leitung (15) einen Drehlagersitz zur drehbaren Lagerung des Käfigs (2) am Gestell (4, 14, 16) bildet.

13. Presse nach Anspruch 12, **dadurch gekennzeichnet, dass** die Einlasseinheit (30) ein Ventil (31) und einen Anschlussstutzen (32) für eine Verbindungsleitung zu einer I nertgasquelle hat, wobei das Ventil (30) dazu dient, den Durchgang zwischen dem Anschlussstutzen (31) und der Leitung (15) zu öffnen oder zu schließen.

## Claims

1. Press for separating the solid and liquid parts of matter such as the grape harvest, comprising:
- a cage (2) presenting a cylindrical lateral wall (6) and two flanges (7) closing said cage respectively at one end and at the other end of said lateral wall (6);
- means (4, 13-16) of mounting said cage (2) to rotate about its axis (3) in a position where the latter is positioned horizontally, comprising a chassis (4, 14, 16);
- means (21-24) for selectively controlling the rotation of said cage (2) about its axis (3);
- a deformable flexible membrane (8) positioned in said cage, fixed in a seal-tight manner to the lateral wall (6) of the cage along two opposite longitudinal edges (9) and fixed in a seal-tight manner to the flanges (7) along two respective transversal edges (10) each situated between an end of one longitudinal edge (9) and an end of the other longitudinal edge (9) so that said membrane (8) separates the internal volume of said cage (2) into a pressing chamber (11) delimited by said membrane (8), by a first half of said lateral wall (6) situated between said two opposite longitudinal edges (9) and by a first half of each of said flanges (7) situated, relative to the respective transversal edges (10), alongside the first half of the lateral wall (6), and into a control chamber (12) delimited by said membrane (8), by the second half of said lateral wall (6) and by the second half of said flanges (7), said flexible membrane (8), at rest, having almost the form of half of the cage (2) ;
- means (13, 17) of admitting a pressure agent into said control chamber (12) and means (13, 18) of sucking said pressure agent out of said control chamber (12);
- at least one door (19) blocking or revealing an opening provided in said first half of the lateral wall (6) of the cage (2) ;
- drainage means (20) equipping said first half of the lateral wall (6) of the cage (2); and
- means of recovering said liquid part of the matter leaving the pressing chamber (11) via said drainage means (20);
**characterized in that** said recovery means comprise:
- on the cage (2), at least one external racking device (33), and a connection unit (39) through which opens out the outlet orifice (37) of the racking device (33) ; and
- on said chassis (4, 14, 16, 42, 43), a liquid sampling device (40) comprising a telescopic tubular unit (46) accepting a retracted position in which said telescopic unit (46) presents no obstacle to the rotation of the cage (2) and an extended position in which said telescopic unit (46) is adapted, when the cage (2) is in a predetermined pressing angular position, to come against said connection unit (39) in a seal-tight bearing manner around the outlet orifice (37) of the racking device (33);
said connection unit being a plate (39) projecting radially from the lateral wall (6) whereas said telescopic unit (46) comprises an annular sealing gasket (56) by which said telescopic unit (46) is adapted to come into contact against said plate (39) about said outlet orifice (37).

2. Press according to Claim 1, **characterized in that** said liquid sampling device (40) comprises a guide bushing (45) whereas said telescopic tubular unit is a slide (46) engaged in said bushing (45) with respect to which it slides, the liquid sampling device (40) comprising a jack (47) to displace said slide (46) between said retracted position and said extended position.

3. Press according to Claim 2, **characterized in that** said slide (46) comprises a straight tubular portion (53) engaged in said bushing (45) and provided at one end with a head (55, 56) by which said slide is adapted to bear against said connection unit (39).

4. Press according to Claim 3, **characterized in that** said head comprises a ring (55) linked to said straight tubular portion (53) and a sealing annular gasket (56) supported by said ring (55) on the side opposite to said tubular portion (53).

5. Press according to either of Claims 3 and 4, **characterized in that** said liquid sampling device (40) comprises a bellows (57) positioned between said guide bushing (45) and said head (55, 56).

6. Press according to any one of Claims 3 to 5, **characterized in that** said slide (46) comprises, in addition to said straight tubular portion (53), called first straight tubular portion, a second straight tubular portion (54) oriented transversally to the first tubular portion (53) and extending from the latter to a coupling for a flexible pipe (51).

7. Press according to any one of Claims 1 to 6, **characterized in that** said racking device (33) comprises a pipe (34) in communication with said drainage means (20) and a valve (36) positioned between said pipe (34) and said outlet orifice (37).

8. Press according to any one of Claims 1 to 7, **characterized in that** said drainage means comprise a plurality of perforated gutters (20) and link means (38) between said perforated gutters (20), said racking device being in communication with a space delimited by said lateral wall (6) and by the gutter (20) which is the lowest in said predetermined pressing angular position.

9. Press according to Claim 8, **characterized in that** it comprises a plurality of so-called racking devices (33).

10. Press according to any one of Claims 1 to 9, **characterized in that** said recovery means also comprise a tank (5) positioned on the ground vertically in line with said outlet orifice (37).

11. Press according to any one of Claims 1 to 10, **characterized in that** it comprises an assembly (30) for allowing inert gas into said pressing chamber (11), said intake assembly (30) being distinct from said racking device (33).

12. Press according to Claim 11, **characterized in that** said intake assembly (30) prolongs a nozzle (15) in communication with said pressing chamber (11), said nozzle (15) forming a journal for mounting said cage (2) to rotate on said chassis (4, 14, 16).

13. Press according to Claim 12, **characterized in that** said intake assembly (30) comprises a valve (31) and a coupling (32) for a connecting pipe to a source of inert gas, said valve (30) being used to open or close the passage between said coupling (31) and said nozzle (15).
